# EUROPÄISCHE PATENTANMELDUNG

(11) **EP 4 602 967 A1**
(43) Veröffentlichungstag der Anmeldung: **20.08.2025**
(21) Anmeldenummer: 24157643.8
(22) Anmeldetag: 14.02.2024
(51) Int. Cl.: A42B 3/06, F41H 1/04

(54) **HELMKALOTTE FÜR EINEN SCHUTZHELM MIT VERSTÄRKUNGSSCHICHT**

(71) Anmelder: Ulbrichts GmbH, 4690 Schwanenstadt (AT)
(72) Erfinder: SCHARPENACK, Georg, 4813 Altmünster (AT); FELLIN, Nicolas, 4912 Neuhofen im Innkreis (AT); GRÖTZL, Walter, 4690 Schwanenstadt (AT)
(74) Vertreter: Bardehle Pagenberg Partnerschaft mbB Patentanwälte Rechtsanwälte

(57) **Zusammenfassung**

Die vorliegende Erfindung betrifft eine Helmkalotte für einen ballistischen Schutzhelm umfassend (a) zumindest eine innenliegende Schicht (20); (b) zumindest eine außenliegende Schicht (30); und (c) zumindest eine Verstärkungsschicht (60), wobei die innenliegende Schicht (20) und die außenliegende Schicht (30) einen zumindest teilweise umlaufenden Abschlussbereich (40) der Helmkalotte (10) ausbilden, und wobei die Verstärkungsschicht (60) den Abschlussbereich (40) zumindest teilweise umschließt.

## Beschreibung

### 1. Technisches Gebiet

Die vorliegende Erfindung betrifft eine Helmkalotte für einen ballistischen Schutzhelm. Insbesondere bezieht sich die Erfindung auf eine Helmkalotte mit einer Verstärkungsschicht und ein Verfahren zur Herstellung einer solchen Helmkalotte sowie auf einen entsprechenden Schutzhelm.

### 2. Stand der Technik

Ballistische Schutzhelme oder auch Schlagschutzhelme finden vielfältige Anwendung bei Polizei und Militär. Sie schützen den Träger/die Trägerin (nachfolgend der Träger) vor Kopfverletzungen, die beispielsweise durch indirekten oder direkten Beschuss durch einen Beschusskörper und/oder Splittereinwirkung hervorgerufen werden können. Auch schützen sie vor stumpfen Kopfverletzungen durch Schlageinwirkung.

Eine Helmkalotte für einen ballistischen Schutzhelm soll für einen optimalen Schutz des Trägers des Schutzhelms sorgen. Von entscheidender Bedeutung für einen effektiven Schutz ist es, dass die Helmkalotte hohe Festigkeits- und gleichzeitig hohe Zähigkeits-Eigenschaften aufweist. Auf diese Weise soll eine hohe Stabilität der Helmkalotte bei hoher Aufnahmefähigkeit eines Beschusskörpers, insbesondere der kinetischen Energie eines solchen Beschusskörpers erreicht werden. Von weiterer großer Bedeutsamkeit für einen effektiven Schutz des Trägers ist es, dass über die gesamte Helmoberfläche ein solcher vorteilhafter Schutz bereitgestellt werden kann.

Einem solchen Erfordernis genügen die bestehenden Helmkalotten nicht. Vielmehr zeigt sich bei bestehenden Schutzhelmen, wie sie aus dem Stand der Technik bekannt sind, dass die Helmkalotten in einem Randbereich schwächer, weniger stabil und/oder weniger robust ausgestaltet sind. Die Schutzwirkung derartiger Schutzhelme sind demnach durch kritische Schwachstellen begrenzt. Mithin stellen solche konventionellen Helmkalotten eine Gefahr für den Träger dar, wenn beispielsweise ein Beschusskörper nahe eines Endbereichs der Helmkalotte auf den Schutzhelm einwirkt. Somit kann eine optimale Schutzwirkung mit konventionellen Helmkalotten nicht erreicht werden kann.

Eine beispielhafte Helmkalotte für einen Schutzhelm ist in EP 4 305 991 A1 derselben Anmelderin offenbart.

Eine Aufgabe der vorliegenden Erfindung ist es daher, die Nachteile des Stands der Technik zu überwinden. Insbesondere widmet sich die vorliegende Erfindung der Aufgabe, die Schutzwirkung eines ballistischen Schutzhelms zu verbessern. Auf diese Weise soll die Sicherheit des Trägers erhöht werden. Diese Sicherheit soll über die gesamte Helmoberfläche erreicht werden können.

### 3. Zusammenfassung der Erfindung

Die obigen Aufgaben sowie weitere Aufgaben, die sich aus der folgenden Beschreibung ergeben, werden durch den Gegenstand der unabhängigen Ansprüche gelöst. Bevorzugte Ausführungsformen sind Gegenstand der abhängigen Ansprüche, und der Fachmann findet Hinweise auf andere geeignete Ausführungsformen der vorliegenden Erfindung in der Offenbarung der vorliegenden Anmeldung.

Die Ziele und Aufgaben der vorliegenden Erfindung, werden unter anderem mit einem Erzeugnis, insbesondere einer Helmkalotte, einem entsprechenden Schutzhelm und einem Verfahren zur Herstellung einer erfindungsgemäßen Helmkalotte gelöst. Die im Folgenden für das Erzeugnis gezeigten technischen Eigenschaften, die Vorteile des Erzeugnisses und die Verbesserungen gegenüber dem Stand der Technik treffen genauso auf das Verfahren zur Herstellung des Erzeugnisses zu.

Ein Aspekt der Erfindung betrifft eine Helmkalotte für einen ballistischen Schutzhelm, umfassend:
(a) zumindest eine innenliegende Schicht;
(b) zumindest eine außenliegende Schicht; und
(c) zumindest eine Verstärkungsschicht,
wobei die innenliegende Schicht und die außenliegende Schicht einen zumindest teilweise umlaufenden Abschlussbereich der Helmkalotte ausbilden, und wobei die Verstärkungsschicht den Abschlussbereich zumindest teilweise umschließt.

Die erfindungsgemäße Helmkalotte verbessert die Versteifung der Helmkalotte insbesondere im Abschlussbereich, d.h. in einem Randbereich. Folglich kann die Festigkeit in diesem Bereich erhöht werden und ein Einwirken eines ballistischen Fremdkörpers in verbesserter Weise aufgefangen werden. Mithin kann die Sicherheit eines Schutzhelmes, der eine solche erfindungsgemäße Helmkalotte aufweist, wesentlich erhöht werden. Auf diese Weise ist der Träger des Schutzhelmes besser geschützt als es üblicherweise der Fall ist.

Eine Helmkalotte kann beispielsweise als eine im Wesentlichen kugelförmige Kalotte oder Kugelkalotte, Kugelkappe oder Kugelhaube sein. Mithin wird eine Helmkalotte mittels ihres im Wesentlichen kugelförmigen Bereichs am Kopf eines Trägers aufgenommen.

Ein Abschlussbereich kann als ein Bereich verstanden werden, der ein Ende der Kalotte betrifft. Wenn beispielsweise ein Träger die Helmkalotte in üblicher Weise benutzt, so könnte das untere Ende der Helmkalotte als der Abschlussbereich verstanden werden. Dabei kann das untere Ende im Wesentlichen als ein unteres Ende entlang der Schwerkraft-Richtung bei normalem Gebrauch oder Tragen des Schutzhelms erachtet werden. Der Scheitel der Helmkalotte kann hingegen als ein oberes Ende der Helmkalotte entlang der Schwerkraft-Richtung bei normalem Gebrauch des Schutzhelms aufgefasst werden. Zur Veranschaulichung könnte der Abschlussbereich als ein Bereich aufgefasst werden, der vom Scheitel der Helmkalotte am weitesten weg beabstandet angeordnet ist. Der Abschlussbereich ist ferner zumindest teilweise umlaufend. Vorzugsweise ist der Abschlussbereich gänzlich umlaufend, z.B. über einen Winkelbereich von 360°. Jedoch können auch einzelne Bereiche vorliegen, in welchen weitere technische Merkmale eingearbeitet werden, beispielsweise nahe eines Ohrbereiches des Trägers.

Vorzugsweise kann die innenliegende Schicht eine höhere Biegesteifigkeit aufweisen als die außenliegende Schicht. Die innenliegende Schicht kann beispielsweise aus Titan, jedoch auch aus Polyethylen-Faser-Verbund bestehen. Die außenliegende Schicht besteht vorzugsweise aus Polyethylen und kann ebenfalls faserverstärkt sein. Die außenliegende Schicht ist üblicherweise in Kontakt mit der Umgebung. Die innenliegende Schicht ist üblicherweise näher zum Kopf eines Trägers angeordnet.

Die Verstärkungsschicht umschließt den Abschlussbereich zumindest teilweise.

Der Begriff "zumindest teilweise" bedeutet in diesem Zusammenhang, dass die Verstärkungsschicht den Abschlussbereich der Helmkalotte in Teilbereichen des Abschlussbereichs erkennbar umschließt. Es ist nicht zwingend erforderlich, dass die Verstärkungsschicht den gesamten Abschlussbereich umschließt. Jedenfalls reicht bereits ein zumindest teilweises Umschließen aus, um einen vorteilhaften Effekt zu erzielen. Dieser Effekt betrifft unter anderem die Erhöhung der Robustheit, Festigkeit und Stabilität der Helmkalotte.

Die Verstärkungsschicht kann innen und/oder außen an der Helmkalotte vorhanden sein. Die Verstärkungsschicht kann innen und außen die gleiche Höhe haben, oder unterschiedlich hoch sein. Die Verstärkungsschicht kann durchgehend in Umlaufrichtung der Helmkalotte vorgesehen sein, oder auch nur stellenweise, beispielsweise an kritischen Stellen der Helmkalotte vorgesehen sein.

Die Verstärkungsschicht ist als eine solche Schicht zu verstehen, die die Robustheit, Festigkeit und folglich Sicherheit der Helmkalotte wesentlich erhöhen kann. Sodann unterscheidet sich diese Schicht von herkömmlichen Schichten.

Ein "ballistische Fremdkörper" kann im Kontext dieser Offenbarung als ein Beschusskörper, eine Schusskugel, eine Splittereinwirkung, oder sämtliche sich mitunter schnell bewegende spitze oder auch stumpfe Körper verstanden werden.

Der ballistische Schutzhelm kann beispielsweise ein Schlagschutzhelm sein. Die beschriebenen Vorteile der Erfindung haben eine große Wirkung für ballistische Schutzhelme. Insbesondere ergeben sich bei ballistischen Schutzhelmen andere Problemstellungen als dies beispielsweise bei leichteren Helmen, wie Fahrradhelmen oder Helmen, wie sie üblicherweise auf Baustellen getragen werden, der Fall ist. Mithin ist bei leichteren Helmen insbesondere eine verbesserte Schutzeinwirkung gegen ballistische Fremdkörper von geringerer Bedeutung, als dies bei einem ballistischen Schutzhelm oder Schlagschutzhelm der Fall ist. Konzepte, die von Fahrradhelmen oder "Baustellenhelmen" bekannt sind, lassen sich daher nicht ohne weiteres auf ballistische Schutzhelme und Schlagschutzhelme übertragen. Dies ist insbesondere durch die erhöhte kinetische Energie des Beschusskörpers begründet, der auf eine relativ kleine Fläche des Helmes trifft.

Gemäß einer weiteren Ausführungsform der Helmkalotte, ist die Verstärkungsschicht im Abschlussbereich in einem Winkel von mindestens 20°, bevorzugt 40°, weiter bevorzugt mindestens 60°, ferner bevorzugt mindestens 80°, am meisten bevorzugt in einem Winkel von mindestens 90° bezüglich der innenliegenden Schicht nach außen gerichtet, und/oder die Verstärkungsschicht ist im Abschlussbereich in einem Winkel von maximal 110°, bevorzugt maximal 100°, am meisten bevorzugt in einem Winkel von maximal 90° bezüglich der innenliegenden Schicht nach außen gerichtet.

Der Winkel der Verstärkungsschicht kann dabei als ein Winkel verstanden werden, der von einer Tangente des nach außen gerichteten Teils der Verstärkungsschicht und einer Tangente des nicht nach außen gerichteten Teils im Abschlussbereich der Helmkalotte gebildet werden. Dabei würde ein Winkel von 0° bedeuten, dass die Verstärkungsschicht nicht nach außen gerichtet ist. Ein erhöhter Winkel kann eine verbesserte Versteifung im Abschlussbereich hervorrufen, jedoch bewirkt ein zu großer Winkel mitunter eine Schwachstelle des Materials der Verstärkungsschicht. Um diesen gegenläufigen Effekten Rechnung zu tragen, sollte der Winkel nicht zu groß und nicht zu klein sein.

Vorzugsweise ist die Helmkalotte derart ausgestaltet, dass die Verstärkungsschicht die außenliegende Schicht und/oder die innenliegende Schicht zumindest teilweise in einer L-Form umschließt.

Eine L-Form kann dabei als eine im Wesentlichen rechtwinklige Form aufgefasst werden. Es kann aber auch eine abgerundete Form sein. Eine solche L-Form bewirkt eine optimale Versteifung der Helmkalotte im Abschlussbereich.

Eine weitere Ausführungsform betrifft eine der vorstehenden Ausführungsformen der Helmkalotte, wobei die innenliegende Schicht und/oder die außenliegende Schicht im Abschlussbereich eine zumindest teilweise umlaufende Stirnfläche aufweist/aufweisen, wobei die Verstärkungsschicht die Stirnfläche zu mindestens 10%, bevorzugt mindestens 30%, weiter bevorzugt mindestens 50%, ferner bevorzugt mindestens 80%, am meisten bevorzugt zu mindestens 100% abdeckt, und/oder wobei die Verstärkungsschicht bezüglich der Stirnfläche einen Überstand von maximal 40%, bevorzugt maximal 30%, weiter bevorzugt maximal 20%, ferner bevorzugt maximal 10%, am meisten bevorzugt keinen Überstand aufweist.

Die umlaufende Stirnfläche kann als eine solche verstanden werden, die bei normalem Gebrauch der Helmkalotte mithin nach unten zeigt und/oder vom Scheitel der Helmkalotte weggerichtet ist. Insbesondere kann eine solche "untere" Stirnfläche als unteres Ende der innenliegenden und/oder außenliegenden Schicht erachtet werden, wenn dies entlang der Schwerkraft-Richtung bei normalem Gebrauch oder Tragen des Schutzhelms betrachtet wird.

Üblicherweise ist eine solche Stirnfläche im Stand der Technik nicht mit einer Verstärkungsschicht abgedeckt, wodurch sich Schwachstellen in der Helmkalotte ergeben. Mit der obigen Ausführungswerden wird diese Stirnfläche vorteilhaft durch die innenliegende Schicht abgedeckt. Durch eine erhöhte Abdeckung kann eine verbesserte Schutzwirkung erzielt werden. Eine Abdeckung von 80% kann bedeuten, dass 80% der Stirnfläche abgedeckt ist.

Ferner kann die Verstärkungsschicht auch einen Überstand aufweisen. Ein Überstand von 40% bedeutet zum Beispiel, dass die Verstärkungsschicht mit einer Länge von 40% der Wandstärke der außenliegenden und/oder innenliegenden Schicht nach außen hin übersteht. Durch einen erfindungsgemäßen Überstand kann eine verbesserte Schutzwirkung erzielt werden.

Vorzugsweise kann die Verstärkungsschicht die Stirnfläche kontaktieren und/oder aufnehmen.

Durch einen Kontakt oder ein Aufnehmen kann sichergestellt werden, dass kein Schmutz oder Regen oder Ähnliches zwischen die innenliegende Schicht, die außenliegende Schicht und die Verstärkungsschicht im Abschlussbereich der Helmkalotte eindringen. Bei Vorliegen eines Abstands zwischen diesen Schichten im Abschlussbereich kann dieser Abstand durch Auftragung eines Mittels, beispielsweise einer Dichtungsmasse, insbesondere Kitt, und/oder er Klebemasse aufgehoben werden. Vorteilhaft wird dies jedoch bereits dadurch obsolet, dass sich die beiden Schichten kontaktieren und/oder aufnehmen. Zudem ergibt sich eine kompaktere Bauweise. Ferner kann auf diese Weise die Helmkalotte insgesamt platzsparend ausgeführt werden.

Gemäß einer weiteren Ausführungsform umschließt die Verstärkungsschicht die innenliegende Schicht und/oder die außenliegende Schicht im Abschlussbereich zumindest teilweise in einer U-Form.

Die U-Form ist so zu verstehen, dass die Verstärkungsschicht die innenliegende Schicht und/oder die außenliegende Schicht im Abschlussbereich sowohl zumindest teilweise von innen als auch zumindest teilweise von außen umgibt. Folglich ergibt sich zumindest teilweise im Abschlussbereich ein nahezu vollumfänglicher Umschluss. Dies trägt insbesondere zur Ausbildung einer Fachtasche bei Einwirkung eines ballistischen Fremdkörpers bei. Zudem kann durch die zumindest teilweise Sichtbarkeit der Verstärkungsschicht von außen ein über die verbesserte Schutzwirkung hinausgehender Effekt hinsichtlich der Akzeptanz und des Sicherheitsgefühls des Trägers ermöglicht werden.

Vorzugsweise kann der äußere U-Schenkel der U-Form eine Länge von mindestens 10%, bevorzugt mindestens 30%, weiter bevorzugt mindestens 50%, ferner bevorzugt mindestens 80%, ferner bevorzugt mindestens 120%, ferner bevorzugt mindestens 160%, ferner bevorzugt mindestens 200%, ferner bevorzugt mindestens 250%, am meisten bevorzugt mindestens 300% des beide U-Schenkel verbindenden Stegs der U-Form aufweisen, und/oder der äußere U-Schenkel der U-Form kann eine Länge von maximal 150%, bevorzugt maximal 500%, bevorzugt maximal 450%, weiter bevorzugt maximal 400%, ferner bevorzugt maximal 350%, am meisten bevorzugt maximal 300% des beide U-Schenkel verbindenden Stegs der U-Form aufweisen.

Beispielsweise kann die Länge des äußeren U-Schenkels in etwa der Länge des nach der ersten Krümmung nach außen gerichteten Teils der Verstärkungsschicht entsprechen (dies entspricht in etwa der Steglänge), dies wären in etwa 100%. Wenn der äußere U-Schenkel zu lang ist, könnte dies einen Gewichtsnachteil mit sich ziehen. Ein zu kurzer äußerer U-Schenkel könnte die vorteilhafte Schutzwirkung, beispielsweise durch die Ausbildung einer Fangtasche bei Einwirkung eines Fremdkörpers schmälern.

Bevorzugt können die innenliegende Schicht und die außenliegende Schicht zumindest im Abschlussbereich fest verbunden, bevorzugt verklebt und/oder verschraubt sein. Ferner kann die Verstärkungsschicht mit der innenliegenden Schicht und/oder mit der außenliegenden Schicht im Abschlussbereich fest verbunden, bevorzugt verklebt und/oder verschraubt sein.

Die Verbindung der innenliegenden Schicht und der außenliegenden Schicht kann beispielsweise durch eine flächige Verklebung, beispielsweise mittels eines Ein-Komponenten Klebers, Zwei-Komponenten Klebers und/oder einer Klebefolie ermöglicht werden. Die beiden Schichten sind vorteilhaft nicht nur im Abschlussbereich fest verbunden, sondern können auch über den gesamten Kalottenbereich verbunden sein. Die beiden Schichten können aus einer Kombination von flächiger Klebefolie und Ein- oder Zwei-Komponenten Kleber verbunden sein. Weiterhin ist es auch möglich die Verbindung mittels einer im Wesentlichen streifenförmigen Anordnung von ein oder mehreren Klebefolien und/oder ein oder mehreren Klebern zu bewerkstelligen. Beispielsweise können die beiden Schichten mittels einer kreuzförmigen Klebestruktur verbunden sein.

Auf gleiche oder ähnliche Weise kann auch die Verstärkungsschicht mit der innenliegenden und/oder außenliegenden Schicht fest verbunden werden. Dies trägt zur höheren Robustheit und Sicherheit bei. Bevorzugt wird die Verstärkungsschicht mit der innenliegenden und/oder außenliegenden Schicht mittels eines Ein-Komponenten Klebers verbunden.

Erfindungsgemäß ermöglicht die Verbindung auch eine verbesserte Resistenz und Haltbarkeit gegenüber Temperaturschwankungen. Auch kann durch diese Art der Verbindung einer Temperatur-Ausdehnung der unterschiedlichen Materialien der Helmkalotte Rechnung getragen werden. Insbesondere können die unterschiedlichen Materialien der Helmkalotte unterschiedliche Wärmeausdehnungskoeffizienten aufweisen und sich somit bei gleicher Temperatur relativ zueinander bewegen. Gemäß der vorliegenden Erfindung kann dennoch eine verbesserte Verbindung erzielt werden.

Die Verbindung mit Schrauben kann vorteilhaft sein, da solche Verbindungen mittels Schrauben einfacher zu montieren sind. Ferner können Verbindungen mittels Schrauben im Wesentlichen zerstörungsfrei demontiert werden. Dies ermöglicht eine flexible Montage und, falls gewünscht, eine flexible Demontage. Beispielsweise könnte die vereinfachte Demontage hilfreich sein, um eine Schicht und/oder eine Kalotte schnell und effizient auszutauschen.

Es kann jedoch auch vorteilhaft sein, wenn die Verbindung ohne Schrauben erfolgt. Eine Schraube könnte sich nämlich unter Beschuss zu einem Sekundärgeschoss entwickeln und den Kopf des Trägers schwer verletzen. Auch unter Schlageinwirkung könnte ein ein- oder durchgreifendes Element den Kopf verletzen.

Vorzugsweise weist die Verstärkungsschicht im Abschlussbereich einen Krümmungsradius mit einer Länge auf, die mindestens 100%, bevorzugt mindestens 140%, weiter bevorzugt mindestens 160%, ferner bevorzugt mindestens 180%, am meisten bevorzugt mindestens 200% einer Wanddicke der innenliegenden Schicht im Abschlussbereich entspricht, und/oder die Verstärkungsschicht weist im Abschlussbereich einen Krümmungsradius mit einer Länge auf, die maximal 400%, bevorzugt maximal 340%, weiter bevorzugt maximal 280%, ferner bevorzugt maximal 240%, am meisten bevorzugt maximal 200% einer Wanddicke der innenliegenden Schicht im Abschlussbereich entspricht.

Der Krümmungsradius der Verstärkungsschicht sollte nicht zu gering sein, um das Material im Bereich der Krümmung nicht zu sehr zu schwächen. Bei einer starken Krümmung könnte das Material mitunter spröder werden. Die Krümmung ist jedoch vorteilhaft für die Sicherheit des Trägers. Somit ergibt sich eine Balance, um beiden Effekten Rechnung zu tragen. Diese Balance kann unter anderem von der Wanddicke der Schichten und/oder dem Bearbeitungsverfahren abhängig sein. Bei einer Wanddicke der innenliegenden Schicht im Abschlussbereich der Helmkalotte von ungefähr 1 mm beträgt ein Krümmungsradius der Verstärkungsschicht von 200% gemäß obiger Notation 2 mm.

In einer weiteren Ausführungsform der Helmkalotte nach einer der vorhergehenden Ausführungsformen umschließt die Verstärkungsschicht in Umlaufrichtung des Abschlussbereichs abschnittsweise den Abschlussbereich sodass die Helmkalotte zumindest einen ersten Abschnitt ohne Verstärkungsschicht und zumindest einen zweiten Abschnitt mit Verstärkungsschicht in Umlaufrichtung des Abschlussbereichs aufweist.

Die Abschnitte der Helmkalotte im Abschlussbereich ohne Verstärkungsschicht können beispielweise einen horizontalen und somit nicht gekrümmten Abschluss aufweisen oder alternativ einen Abschluss mit Krümmung. Auf diese Weise können gezielt Bereiche des Kopfes des Trägers auf verbesserte Weise geschützt werden. Andere Bereiche können beispielsweise noch weitere Bauteile umfassen, wodurch eine Verstärkungsschicht nicht erforderlich ist oder durch die Bauweise nicht ermöglicht werden kann. Beispielsweise kann an fertigungstechnisch schwierigen Positionen, wie Radien, Kanten, Ecken oder dergleichen, keine Verstärkungsschicht vorliegen oder diese lediglich minimal ausgestaltet sein. Somit kann die Bereitstellung einer erfindungsgemäßen Helmkalotte effizienter und kosten-effektiver gestaltet werden.

In einer weiteren Ausführungsform der Helmkalotte nach einer der vorhergehenden Ausführungsformen umschließt die Verstärkungsschicht in Umlaufrichtung des Abschlussbereichs abschnittsweise den Abschlussbereich sodass die Helmkalotte zumindest einen dritten und einen vierten Abschnitt mit Verstärkungsschicht in Umlaufrichtung des Abschlussbereichs aufweist, wobei der vierte Abschnitt einen anderen Krümmungsradius aufweist und/oder die Stirnfläche mit einem anderen Wert abdeckt und/oder einen anderen Überstand aufweist als der dritte Abschnitt mit Verstärkungsschicht.

Mit dieser Anordnung können unterschiedliche Abschnitte mit verschiedenen Versteifungen bereitgestellt werden. Insbesondere wird so eine flexible und zielgerichtete lokale Verbesserung und Erhöhung der Sicherheit der Helmkalotte ermöglicht.

Vorzugsweise umfasst die Verstärkungsschicht einen Faserverbundwerkstoff, ferner bevorzugt Aramid und/oder Carbon.

Ferner kann die innenliegende Schicht und/oder die Verstärkungsschicht Titan, Polyethylen-Titan, Aramid-Titan, Polyethylen, und/oder ein Polyethylen-Carbon-Aramid Material umfassen, wobei die innenliegende Schicht und/oder die Verstärkungsschicht bevorzugt Titan umfasst, und/oder wobei die außenliegende Schicht Polyethylen umfasst.

Diese Materialien sind leicht und widerstandsfähig. Titan hat den Vorteil, dass es besonders leicht und widerstandsfähig ist. Titan ermöglicht somit eine hervorragende Schutzwirkung bei gleichzeitig geringem Gewicht. Aramid ist sehr zugfest und nicht-brennbar und daher ein besonders bevorzugtes Material, insbesondere für die Verstärkungsschicht. Beispielsweise kann ein Aramid eine Zugfestigkeit von etwa 3000 MPa umfassen. Die Materialien können auch Carbon-Fasern umfassen, die in einer Polymer-Matrix eingebettet sind. Die Polymer-Matrix kann ein thermoplastisches Polymer umfassen. Die Polymer-Matrix kann ein Polyamid oder Polyetheretherketon umfassen. Die Carbon-Fasern können verwebt sein. Dies hat den Vorteil, dass die Widerstandsfähigkeit weiter verbessert wird. Auf diese Weise kann eine Helmkalotte für einen ballistischen Schutzhelm bereitgestellt werden, wobei die Helmkalotte schusshemmend wirkt. Ferner besteht die Möglichkeit, unidirektionale (UD) Carbon-Fasern zu verwenden. UD-Fasern verlaufen im Wesentlichen parallel. Mithin kann damit eine relativ große Kraftaufnahme in einer gewünschten Richtung erfolgen. Dies verbessert die Aussteifung.

Am meisten bevorzugt besteht die Verstärkungsschicht im Wesentlichen aus Aramid und/oder Carbon-Fasern.

Die Erfindung betrifft ferner einen ballistischer Schutzhelm, umfassend:
(a) eine Helmkalotte wie hierin beschrieben, und
(b) optional ein Innen- und/oder Außensystem.

Der erfindungsgemäße Schutzhelm kombiniert sämtliche vorstehend beschriebenen Vorteile der Helmkalotte mit einem optionalen Innen- und/oder Außensystem. Somit wird insgesamt ein verbesserter Schutz für den Träger bereitgestellt, wobei gleichzeitig die vorteilhaften Effekte eines Innen- und Außensystem genutzt werden können. Damit ergibt sich auch ein größerer Komfort für den Träger.

Ein Außensystem kann zum Beispiel Zubehör an einem Schutzhelm von außen aufnehmen. Solches Zubehör umfasst beispielsweise ein Visier, eine Beleuchtung, ein Nachtsichtgerät, eine Kamera und/oder zusätzliche Schutzschilder gegen Direktbeschuss von beliebigen Richtungen, beispielsweise von vorne, von der Seite und/oder von hinten.

Ein Innensystem kann zum Beispiel Polsterelemente umfassen, welche beispielsweise ein oder mehrere Belüftungskanäle umfassen. Dies hat den Vorteil, dass die Belüftung und somit der Tragekomfort verbessert wird.

Die Erfindung betrifft ferner ein Verfahren zur Herstellung einer Helmkalotte für einen ballistischen Schutzhelm, aufweisend die folgenden Schritte:
(a) Bereitstellen zumindest einer innenliegenden Schicht und zumindest einer außenliegenden Schicht, wobei die innenliegende Schicht und die außenliegende Schicht einen zumindest teilweise umlaufenden Abschlussbereich der Helmkalotte ausbilden,
(b) Bereitstellen einer Verstärkungsschicht, und
(c) Anbringen der Verstärkungsschicht an den Abschlussbereich, um den Abschlussbereich zumindest teilweise zu umschließen.

Es versteht sich, dass die für die Helmkalotte gezeigten bzw. beschriebenen technischen Eigenschaften, die Vorteile und die Verbesserungen gegenüber dem Stand der Technik ebenso auf das Verfahren zur Herstellung einer Helmkalotte für einen ballistischen Schutzhelm Anwendung finden.

Der Anmelderin ist es gelungen, den Fertigungsprozess von Helmkalotten so weit zu optimieren, dass diese eine erheblich verbesserte, ballistische Schutzwirkung aufweisen als bekannte Helmkalotten. Insbesondere ist das Verfahren effizient und kosteneffektiv.

### 4. Kurze Beschreibung der Figuren

Im Folgenden werden bevorzugte Ausführungsformen nur beispielhaft beschrieben. Es wird auf die folgenden begleitenden Abbildungen verwiesen:
- Fig. 1: zeigt eine herkömmliche Helmkalotte in einer Seitenansicht sowie eine Detailansicht einer herkömmlichen Helmkalotte in einer Seitenansicht;
- Fig. 2: zeigt eine Helmkalotte gemäß der vorliegenden Erfindung in einer Seitenansicht sowie eine Detailansicht einer Helmkalotte der vorliegenden Erfindung in einer Seitenansicht;
- Fig. 3: zeigt drei Detailansichten einer Helmkalotte gemäß drei weiterer Ausführungsformen der vorliegenden Erfindung in einer Seitenansicht;
- Fig. 4a: zeigt zwei Detailansichten einer Helmkalotte gemäß zwei weiterer Ausführungsformen der vorliegenden Erfindung in einer Seitenansicht;
- Fig. 4b: zeigt eine Detailansicht einer Helmkalotte gemäß einer weiteren Ausführungsform der vorliegenden Erfindung in einer Seitenansicht;
- Fig. 5: zeigt eine Helmkalotte in einer weiteren Ausführungsform gemäß der vorliegenden Erfindung in einer Seitenansicht;
- Fig. 6: zeigt einen ballistischen Schutzhelm gemäß Fig. 5 in einer Perspektivansicht;
- Fig. 7: zeigt eine Helmkalotte in einer weiteren Ausführungsform gemäß der vorliegenden Erfindung in einer Seitenansicht;
- Fig. 8: zeigt ein Ablaufdiagramm eines Verfahrens zur Herstellung einer Helmkalotte gemäß der vorliegenden Erfindung.

### 5. Detaillierte Beschreibung der Figuren

Im Folgenden werden nur einige mögliche Ausführungsformen der Erfindung im Detail beschrieben. Jedoch ist die vorliegende Erfindung nicht auf diese beschränkt und eine Vielzahl von anderen Ausführungsformen ist anwendbar, ohne vom Umfang der Erfindung abzuweichen. Die vorgestellten Ausführungsformen können auf vielfache Weise modifiziert und miteinander kombiniert werden, wann immer sie kompatibel sind, und bestimmte Merkmale können weggelassen werden, soweit sie entbehrlich erscheinen. Insbesondere können die offenbarten Ausführungsformen durch Kombination bestimmter Merkmale einer Ausführungsform mit einem oder mehreren Merkmalen einer anderen Ausführungsform modifiziert werden.

Während die nachstehenden Ausführungsformen hauptsächlich unter Bezugnahme auf eine Helmkalotte für einen ballistischen Schutzhelm beschrieben werden, wird der Fachmann erkennen, dass das Verfahren zur Herstellung einer entsprechenden Helmkalotte gleichfalls von den genannten Merkmalen und Vorteilen profitiert.

In den gesamten vorliegenden Figuren und der Beschreibung beziehen sich die gleichen Bezugszeichen auf die gleichen Elemente. Die Figuren sind möglicherweise nicht maßstabsgetreu, und die relative Größe, Proportionen und Darstellung von Elementen in den Figuren können zur Klarheit, Veranschaulichung und Zweckmäßigkeit übertrieben sein.

**Fig. 1** zeigt eine herkömmliche Helmkalotte 10' in einer Seitenansicht sowie eine Detailansicht einer herkömmlichen Helmkalotte 10' in einer Seitenansicht. Es ist eine innenliegende Schicht 20' und eine außenliegende Schicht 30' dargestellt. Im Abschlussbereich 40' der konventionellen Helmkalotte 10' weist die Stirnfläche 31' der außenliegenden Schicht einen horizontalen und offenen Übergang zur Umgebung auf. Die Helmkalotte 10' weist keine Verstärkungsschicht auf.

**Fig. 2** zeigt eine Helmkalotte 10 gemäß der vorliegenden Erfindung sowie eine Detailansicht einer Helmkalotte 10 der vorliegenden.

Die Helmkalotte 10 für einen ballistischen Schutzhelm umfasst zumindest eine innenliegende Schicht 20, zumindest eine außenliegende Schicht 30, und zumindest eine Verstärkungsschicht 60. Die innenliegende Schicht 20 und die außenliegende Schicht 30 bilden einen zumindest teilweise umlaufenden Abschlussbereich 40 der Helmkalotte 10 aus. Zudem umschließt die Verstärkungsschicht 60 den Abschlussbereich 40 zumindest teilweise.

Mit dieser Ausführungsform kann aufgrund der Verstärkungsschicht die Festigkeit in dem Abschlussbereich wesentlich erhöht werden. Somit kann ein Einwirken eines ballistischen Fremdkörpers in verbesserter Weise aufgefangen werden. Insbesondere können sich die Schichten 20, 30, 60 derart verformen, dass bei Einwirkung eines Fremdkörpers eine Fangtasche ausgebildet wird, die eine Ablenkung des ballistischen Fremdkörpers hin zum Körperbereich des Trägers verhindert. Die Fangtasche kann sich beispielsweise um den ballistischen Fremdkörper herum ausbilden.

Die innenliegende Schicht 20 weist Titan und/oder Polyethylen auf. Titan ermöglicht eine hervorragende Schutzwirkung bei gleichzeitig geringem Gewicht. Das Polyethylen kann faserverstärkt ausgeführt sein. Diese kommt insbesondere dann in Betracht, wenn das Gewicht weiter reduziert werden soll.

In Fig. 2 ist die Verstärkungsschicht beispielhaft als U-Form ausgeführt. Ein Steg 61 sowie ein äußerer U-Schenkel 62 sind dargestellt. Zudem ist eine zumindest teilweise umlaufende Stirnfläche 31 dargestellt, die aus der innenliegenden Schicht 20 und/oder der außenliegenden Schicht 30 gebildet wird.

**Fig. 3** zeigt drei Detailansichten einer Helmkalotte gemäß drei weiterer Ausführungsformen der vorliegenden Erfindung in einer Seitenansicht. Die Verstärkungsschicht 60 ist wie auch in der vorherigen Ausführungsform nach außen gerichtet, beispielsweise um 90° mit einer Rundung.

Die Verstärkungsschicht 60 kontaktiert im Abschlussbereich 40 die innenliegende Schicht 20 und die außenliegende Schicht 30. Zudem deckt die Verstärkungsschicht 60 die Stirnfläche 31 zu ungefähr 100% ab. Wie dargestellt, kann der äußere U-Schenkel 62 eine andere Länge aufweisen als der innere U-Schenkel. Es sind jedoch auch andere Konstellationen und Kombinationen im Lichte der Erfindung denkbar und die Erfindung ist keinesfalls auf diese Ausführungsform beschränkt.

**Fig. 4a** zeigt zwei Detailansichten einer Helmkalotte gemäß zwei weiterer Ausführungsformen der vorliegenden Erfindung in einer Seitenansicht.

In diesem Beispiel umschließt die Verstärkungsschicht 60 die innenliegende 20 und außenliegende 30 Schicht weiterhin. Die Verstärkungsschicht 60 ist derart angeordnet, dass sie sich einer Kontur der innenliegenden 20 und außenliegenden 30 Schicht der Stirnfläche 31 bündig anschmiegt. Wie dargestellt kann die innenliegende Schicht 20 weniger (linke Figur in Fig. 4a) oder mehr (rechte Figur in Fig. 4a) über die Stirnfläche 31 im Abschlussbereich 40 ragen (sie kann folglich einen Überstand aufweisen). Die Verstärkungsschicht 60 gleicht sich diesem Konturverlauf an und kann sodann beispielsweise einen Versatz darstellen. Dies verbessert die Schutzwirkung. Wie in der rechten Figur in Fig. 4a dargestellt kann die Verstärkungsschicht 60 bezüglich der Stirnfläche 31 einen Überstand von bis zu 40% aufweisen.

**Fig. 4b** zeigt eine Detailansicht einer Helmkalotte gemäß einer weiteren Ausführungsform der vorliegenden Erfindung in einer Seitenansicht.

Diese Ausführungsform entspricht im Wesentlichen den vorstehenden Ausführungsformen und es wird lediglich auf die Unterschiede eingegangen. Die Verstärkungsschicht 60 umschließt die innenliegende 20 und außenliegende 30 Schicht. Ferner ist die Verstärkungsschicht 60 derart angeordnet, dass sie sich einer Kontur der innenliegenden 20 und außenliegenden 30 Schicht der Stirnfläche 31 bündig anschmiegt. Wie in Fig. 4b dargestellt, umschließt die innenliegende Schicht 20 die außenliegende Schicht 30 zumindest teilweise in einer U-Form. Die innenliegende Schicht 20 kann Titan umfassen, insbesondere aus Titan bestehen. Die Verstärkungsschicht 60 kann Aramid umfassen, insbesondere aus Aramid bestehen. Der äußere U-Schenkel der U-Form der innenliegende Schicht 20 kann eine Länge von mindestens 1%, 2%, 5%, 8%, oder 10% des beide U-Schenkel der U-Form der Verstärkungsschicht 60 verbindenden Stegs 62 (wie bspw. in Fig. 3 gekennzeichnet).

In allen gezeigten Ausführungsformen kann der äußere U-Schenkel 62 der U-Form eine Länge ungefähr 10% bis 500% des beide U-Schenkel verbindenden Stegs 62 der U-Form aufweisen. Es versteht sich, dass dies von der Dicke der Schichten abhängen kann. Es sind sodann auch andere Längen denkbar und im Lichte der Erfindung anwendbar.

Ferner deckt in allen gezeigten Ausführungsformen die Verstärkungsschicht 60 die Stirnfläche 31 zu ungefähr 100%. Es sind jedoch auch andere Abdeckungswerte anwendbar, beispielsweise, wenn die Verstärkungsschicht 60 die außenliegende Schicht 30 und/oder die innenliegende Schicht 20 zumindest teilweise in einer L-Form umschließt.

**Fig. 5** zeigt eine Helmkalotte in einer weiteren Ausführungsform gemäß der vorliegenden Erfindung in einer Seitenansicht. Es sind Abschnitte 52 (dritter Abschnitt), 53 (vierter Abschnitt) mit Verstärkungsschicht 60 dargestellt. Es können auch beliebige Kombinationen mit Abschnitten 50 und 51 (wie hierin beschrieben) vorliegen. Der vierte Abschnitt 53 weist einen anderen Krümmungsradius auf und/oder die deckt die Stirnfläche 31 mit einem anderen Wert ab und/oder weist einen anderen Überstand auf als der dritte Abschnitt 52 mit Verstärkungsschicht 60.

**Fig. 6** zeigt einen ballistischen Schutzhelm gemäß Fig. 5 in einer Perspektivansicht. In der Perspektivansicht wird die im Wesentlichen konvexe Form der Helmkalotte 10 verdeutlicht. Zudem ist die Helmkalotte 10 eine im Wesentlichen kugelförmige Kalotte oder Kugelkalotte, Kugelkappe oder Kugelhaube, wodurch sie am Kopf eines Trägers aufgenommen werden kann.

**Fig. 7** zeigt eine Helmkalotte in einer weiteren Ausführungsform gemäß der vorliegenden Erfindung in einer Seitenansicht. Die Helmkalotte 10 weist im Wesentlichen ähnliche oder die gleichen Eigenschaften auf wie die vorherigen beschriebenen Ausführungsformen einer erfindungsgemäßen Helmkalotte 10, sofern nicht anders nachfolgend beschrieben.

Die Verstärkungsschicht umschließt in Umlaufrichtung des Abschlussbereichs 40 abschnittsweise den Abschlussbereich 40, sodass die Helmkalotte 10 einen ersten Abschnitt 50 ohne Verstärkungsschicht 60 und einen zweiten Abschnitt 51 mit Verstärkungsschicht 60 in Umlaufrichtung des Abschlussbereichs 40 aufweist. Ebenso zeigt Fig. 7 weitere Abschnitte 50, 51, der eingangs geschilderten Art. Folglich gibt es Abschnitte ohne Verstärkungsschicht 60. Durch die unterschiedliche Ausgestaltung der Verstärkungsschicht 60 können unterschiedliche Abschnitte mit verschiedenen Versteifungen bereitgestellt werden. Dies kann vorteilhaft dazu genutzt werden, um lokal an bedeutsamen Abschnitten die Sicherheit der Helmkalotte 10 und somit die Sicherheit des Trägers weiter zu erhöhen.

Die Abschnitte 51 mit Verstärkungsschicht 60 liegen an Stellen des Abschlussbereichs 40 in Umlaufrichtung vor, welche eine Kante darstellen. Dies kann so verstanden werden, dass dort die Helmkalotte 10 in vertikaler Richtung eine Höhenänderung erfährt.

Die Anordnung gemäß Fig. 7 bietet den Vorteil, dass Abschnitte der Helmkalotte 10, insbesondere des Abschlussbereichs 40 der Helmkalotte 10 gezielt ausgearbeitet und den lokalen Erfordernissen in Umlaufrichtung des Abschlussbereich 40 angepasst werden können. Zum Beispiel können noch weitere Bauteile am Schutzhelm 100 in Umlaufrichtung vorgesehen sein, wodurch eine Verstärkungsschicht 60 nicht erforderlich ist. Zudem kann an fertigungstechnisch schwierigen Positionen (Radien, Kanten, Ecken oder dergleichen), keine nach Verstärkungsschicht 60 vorgesehen sein oder diese lediglich minimal ausgestaltet sein. Auf diese Weise wird das Fertigungsverfahren effizienter und kosten-effektiver.

**Fig. 8** zeigt ein Ablaufdiagramm eines Verfahrens 1000 zur Herstellung einer Helmkalotte 10 gemäß der vorliegenden Erfindung.

Das Verfahren 1000 zur Herstellung einer Helmkalotte 10 für einen ballistischen Schutzhelm 100 weist die folgenden Schritte auf:
Bereitstellen 1100 zumindest einer innenliegenden Schicht 20 und zumindest einer außenliegenden Schicht 30, wobei die innenliegende Schicht 20 und die außenliegende Schicht 30 einen zumindest teilweise umlaufenden Abschlussbereich 40 der Helmkalotte 10 ausbilden,
Bereitstellen 1200 einer Verstärkungsschicht 60, und
Anbringen 1300 der Verstärkungsschicht 60 an den Abschlussbereich 40, um den Abschlussbereich 40 zumindest teilweise zu umschließen.

Das Verfahren 1000 könnte zudem noch weitere Schritte umfassen, beispielsweise einen Schritt des Umformens einer der Schichten und/oder einen Schritt des Schneidens oder Abschneidens der Schichten.

Der Schutzumfang wird durch die Patentansprüche bestimmt und ist nicht durch die Ausführungsbeispiele beschränkt.

### 6. Liste der Bezugszeichen

- 10: Helmkalotte
- 20: Innenliegende Schicht
- 23: Wanddicke der innenliegenden Schicht
- 30: Außenliegende Schicht
- 31: Stirnfläche
- 40: Abschlussbereich
- 50: Erster Abschnitt ohne Verstärkungsschicht
- 51: Zweiter Abschnitt mit Verstärkungsschicht
- 52: Dritter Abschnitt mit Verstärkungsschicht
- 53: Vierter Abschnitt mit Verstärkungsschicht
- 60: Verstärkungsschicht
- 61: Steg
- 62: Äußere U-Schenkel
- 100: Schutzhelm
- 1000: Verfahren
- 1100: Verfahrensschnitt: Bereitstellen
- 1200: Verfahrensschnitt: Bereitstellen
- 1300: Verfahrensschnitt: Anbringen

## Patentansprüche

1. Helmkalotte (10) für einen ballistischen Schutzhelm (100), umfassend:
(a) zumindest eine innenliegende Schicht (20);
(b) zumindest eine außenliegende Schicht (30); und
(c) zumindest eine Verstärkungsschicht (60),
wobei die innenliegende Schicht (20) und die außenliegende Schicht (30) einen zumindest teilweise umlaufenden Abschlussbereich (40) der Helmkalotte (10) ausbilden, und
wobei die Verstärkungsschicht (60) den Abschlussbereich (40) zumindest teilweise umschließt.

2. Helmkalotte (10) nach dem vorherigen Anspruch, wobei die Verstärkungsschicht (60) im Abschlussbereich (40) in einem Winkel von mindestens 20°, bevorzugt 40°, weiter bevorzugt mindestens 60°, ferner bevorzugt mindestens 80°, am meisten bevorzugt in einem Winkel von mindestens 90° bezüglich der innenliegenden Schicht (20) nach außen gerichtet ist, und/oder
wobei die Verstärkungsschicht (60) im Abschlussbereich (40) in einem Winkel von maximal 110°, bevorzugt maximal 100°, am meisten bevorzugt in einem Winkel von maximal 90° bezüglich der innenliegenden Schicht (20) nach außen gerichtet ist.

3. Helmkalotte (10) nach einem der vorhergehenden Ansprüche, wobei die Verstärkungsschicht (60) die außenliegende Schicht (30) und/oder die innenliegende Schicht (20) zumindest teilweise in einer L-Form umschließt.

4. Helmkalotte (10) nach einem der vorhergehenden Ansprüche, wobei die innenliegende Schicht (20) und/oder die außenliegende Schicht (30) im Abschlussbereich (40) eine zumindest teilweise umlaufende Stirnfläche (31) aufweisen,
wobei die Verstärkungsschicht (60) die Stirnfläche (31) zu mindestens 10%, bevorzugt mindestens 30%, weiter bevorzugt mindestens 50%, ferner bevorzugt mindestens 80%, am meisten bevorzugt zu mindestens 100% abdeckt, und/oder
wobei die Verstärkungsschicht (60) bezüglich der Stirnfläche (31) einen Überstand von maximal 40%, bevorzugt maximal 30%, weiter bevorzugt maximal 20%, ferner bevorzugt maximal 10%, am meisten bevorzugt keinen Überstand aufweist.

5. Helmkalotte (10) nach dem vorhergehenden Anspruch, wobei die Verstärkungsschicht (60) die Stirnfläche (31) kontaktiert und/oder aufnimmt.

6. Helmkalotte (10) nach einem der vorhergehenden Ansprüche, wobei die Verstärkungsschicht (60) die innenliegende Schicht (20) und/oder die außenliegende Schicht (30) im Abschlussbereich (40) zumindest teilweise in einer U-Form umschließt.

7. Helmkalotte (10) nach dem vorhergehenden Anspruch, wobei der äußere U-Schenkel (62) der U-Form eine Länge von mindestens 10%, bevorzugt mindestens 30%, weiter bevorzugt mindestens 50%, ferner bevorzugt mindestens 80%, ferner bevorzugt mindestens 120%, ferner bevorzugt mindestens 160%, ferner bevorzugt mindestens 200%, ferner bevorzugt mindestens 250%, am meisten bevorzugt mindestens 300% des beide U-Schenkel verbindenden Stegs (61) der U-Form aufweist, und/oder
wobei der äußere U-Schenkel (62) der U-Form eine Länge von maximal 500%, bevorzugt maximal 450%, weiter bevorzugt maximal 400%, ferner bevorzugt maximal 350%, am meisten bevorzugt maximal 300% des beide U-Schenkel verbindenden Stegs (61) der U-Form aufweist.

8. Helmkalotte (10) nach einem der vorhergehenden Ansprüche, wobei die innenliegende Schicht (20) und die außenliegende Schicht (30) zumindest im Abschlussbereich (40) fest verbunden, bevorzugt verklebt und/oder verschraubt sind,
wobei, optional, die Verstärkungsschicht (60) mit der innenliegenden Schicht (20) und/oder mit der außenliegenden Schicht (30) im Abschlussbereich (40) fest verbunden, bevorzugt verklebt und/oder verschraubt ist.

9. Helmkalotte (10) nach einem der vorhergehenden Ansprüche, wobei die Verstärkungsschicht (60) im Abschlussbereich (40) einen Krümmungsradius mit einer Länge aufweist, die mindestens 100%, bevorzugt mindestens 140%, weiter bevorzugt mindestens 160%, ferner bevorzugt mindestens 180%, am meisten bevorzugt mindestens 200% einer Wanddicke (23) der innenliegenden Schicht (20) im Abschlussbereich (40) entspricht, und/oder
wobei die Verstärkungsschicht (60) im Abschlussbereich (40) einen Krümmungsradius mit einer Länge aufweist, die maximal 400%, bevorzugt maximal 340%, weiter bevorzugt maximal 280%, ferner bevorzugt maximal 240%, am meisten bevorzugt maximal 200% einer Wanddicke (23) der innenliegenden Schicht (20) im Abschlussbereich (40) entspricht.

10. Helmkalotte (10) nach einem der vorhergehenden Ansprüche, wobei die Verstärkungsschicht (60) in Umlaufrichtung des Abschlussbereichs (40) abschnittsweise den Abschlussbereich (40) umschließt, sodass die Helmkalotte (10) zumindest einen ersten Abschnitt (50) ohne Verstärkungsschicht (60) und zumindest einen zweiten Abschnitt (51) mit Verstärkungsschicht (60) in Umlaufrichtung des Abschlussbereichs (40) aufweist.

11. Helmkalotte (10) nach einem der vorhergehenden Ansprüche, wobei die Verstärkungsschicht (60) in Umlaufrichtung des Abschlussbereichs (40) abschnittsweise den Abschlussbereich (40) umschließt, sodass die Helmkalotte (10) zumindest einen dritten (52) und einen vierten Abschnitt (53) mit Verstärkungsschicht (60) in Umlaufrichtung des Abschlussbereichs (40) aufweist,
wobei der vierte Abschnitt (53) einen anderen Krümmungsradius aufweist und/oder die Stirnfläche (31) mit einem anderen Wert abdeckt oder einen anderen Überstand aufweist als der dritte Abschnitt (52) mit Verstärkungsschicht (60).

12. Helmkalotte (10) nach einem der vorhergehenden Ansprüche, wobei die Verstärkungsschicht (60) einen Faserverbundwerkstoff umfasst.

13. Helmkalotte (10) nach einem der vorhergehenden Ansprüche, wobei die innenliegende Schicht (20) und/oder die Verstärkungsschicht (60) Titan, Polyethylen-Titan, Aramid-Titan, Polyethylen, und/oder ein Polyethylen-Carbon-Aramid Material umfasst, wobei die innenliegende Schicht (20) und/oder die Verstärkungsschicht (60) bevorzugt Titan umfasst, und/oder
wobei die außenliegende Schicht (30) Polyethylen umfasst.

14. Ballistischer Schutzhelm (100), umfassend:
(a) eine Helmkalotte (10) nach einem der vorhergehenden Ansprüche, und
(b) optional ein Innen- und/oder Außensystem.

15. Verfahren (1000) zur Herstellung einer Helmkalotte (10) für einen ballistischen Schutzhelm (100), aufweisend die folgenden Schritte:
(a) Bereitstellen (1100) zumindest einer innenliegenden Schicht (20) und zumindest einer außenliegenden Schicht (30), wobei die innenliegende Schicht (20) und die außenliegende Schicht (30) einen zumindest teilweise umlaufenden Abschlussbereich (40) der Helmkalotte (10) ausbilden,
(b) Bereitstellen (1200) einer Verstärkungsschicht (60), und
(c) Anbringen (1300) der Verstärkungsschicht (60) an den Abschlussbereich (40), um den Abschlussbereich (40) zumindest teilweise zu umschließen.
